# DEMANDE DE BREVET EUROPEEN

(11) **EP 2 340 736 A1**
(43) Date de publication de la demande: **06.07.2011**
(21) Numéro de dépôt: 10150095.7
(22) Date de dépôt: 05.01.2010
(51) Int. Cl.: A45C 3/08, A45C 13/00, A45C 13/10

(54) **Housse hygiénique de sac à main**

(71) Demandeur: Levy, Mme Océane, 57460 Etzling (FR)
(72) Inventeur: Levy, Mme Océane, 57460 Etzling (FR)
(74) Mandataire: Van Malderen, Joëlle

(57) **Abrégé**

La présente invention se rapporte à une housse de protection (1) de sac à main comprenant un élément d'enveloppement (2) ayant une surface intérieure (21) venant au contact avec ledit sac à main et une surface extérieur (22), ladite housse (1) comprenant des moyens de fermeture (3) dudit élément d'enveloppement (2) autour dudit sac à main, ledit élément d'enveloppement (2) comprenant une poche (4) disposée sur la surface extérieure dudit élément d'enveloppement et une poche (5) disposée sur la surface intérieure (21) dudit élément d'enveloppement (2) .

## Description

### Objet de l'invention

La présente invention se rapporte à une housse de protection pour sac à main.

### Etat de la technique

La protection des objets de la vie courante contre les intempéries ou contre toute sorte de salissures, est une préoccupation quotidienne pour un grand nombre de personne, notamment pour des raisons d'hygiène, soit que l'objet soit propre et qu'on veuille le protéger des salissures, comme par exemple la boue, la poussière, les microbes, ou que l'objet soit sale et qu'il faille protéger les autres objets qui pourraient entrer en contact avec l'objet souillé.

Parmi de nombreuses possibilités, l'utilisation de housses de protection est bien connue pour tout objet pouvant potentiellement salir ou se salir, parmi lesquels, on peut citer à titre d'exemple, les vêtements, les matelas, les sièges de voiture, les téléphones mobiles, les bagages et les sacs à main.

En particulier, pour ce qui concerne les sacs à mains, les femmes ne s'en séparent que rarement et les transportent avec elles au bureau, dans la voiture, aux toilettes publiques. Puis, de retour chez elles, la plupart des femmes posent leur sac sur la table de la cuisine ou sur le plan de travail, ce qui pose des problèmes évidents d'hygiène.

Il est bien connu que des tests microbiologiques, effectués sur des sacs à main, ont révélé que la plupart desdits sacs étaient généralement porteurs de bactéries pathogènes, telles les salmonelles ou le staphylocoque doré, pouvant entrainer des problèmes gastro-intestinaux ou des empoisonnements alimentaires.

Ce problème d'hygiène est d'autant plus préoccupant que les contaminations peuvent être multiples dans des endroits comme les toilettes publiques.

De plus, il est également souhaitable de protéger les sac à main car, plus qu'un simple accessoire pratique, ils sont également des objets de luxe, tant par leur esthétisme que par les matériaux qui les composent.

Néanmoins, il est généralement admis qu'il est difficile de protéger correctement un sac à main des salissures ou des intempéries, surtout dans les situations où le sac à main encombre les mains et doit être posé au sol ou sur des surfaces souillées ou humides.

Le document US2008264531 décrit une housse de protection pour sac à mains, comprenant au moins une bande élastique encerclant ladite housse, et qui englobe la totalité du sac à protéger, à l'exception des anses, ou sangles, qui permettent son transport. Néanmoins, une telle housse présente l'inconvénient, non seulement, de masquer l'esthétique extérieur du sac à protéger, mais également de ne pas permettre l'accès aux poches ou aux compartiments externes qui peuvent être présents sur les parois du sac à main. De plus, une telle housse présente également l'inconvénient d'être encombrante à stocker, ou à transporter, quand elle n'est pas utilisée.

### Buts de l'invention

La présente invention propose une solution qui ne présente pas les inconvénients de l'état de la technique.

Elle vise à fournir une alternative aux solutions de l'état de la technique.

Elle vise à fournir une housse de protection de sac à main peu onéreuse, d'un stockage facile avant et après usage, d'une mise en oeuvre aisée, et qui peut s'adapter à tout type et toute taille de sac à main.

Elle vise, de plus, à fournir une protection de la partie inférieure d'un sac à mains lorsque ce dernier est posé sur des surfaces souillées ou humides.

Elle vise, également, à fournir une protection qui permet d'accéder facilement au sac à mains à protéger, et à ce qu'il contient, soit à l'intérieur même du sac à main, soit à l'intérieur de poches ou compartiments disposés à l'extérieur dudit sac.

### Résumé de l'invention

La présente invention décrit une housse de protection de sac à main comprenant un élément d'enveloppement ayant une surface intérieure venant au contact avec ledit sac à main et une surface extérieur, ladite housse comprenant des moyens de fermeture dudit élément d'enveloppement autour dudit sac à main, ledit élément d'enveloppement comprenant une poche disposée sur la surface extérieure dudit élément d'enveloppement et une poche disposée sur la surface intérieure dudit élément d'enveloppement.

Selon des formes particulières de réalisation, la housse de protection comprend l'une ou une combinaison quelconque de plusieurs des caractéristiques suivantes :
- l'extrémité de la poche disposée sur la surface extérieure de l'élément d'enveloppement, et l'extrémité de la poche disposée sur la surface intérieure de l'élément d'enveloppement, forment une ouverture débouchant sur l'ouverture de ladite housse de protection,
- l'élément d'enveloppement est en matériau biodégradable,
- l'élément d'enveloppement est en matériau élastique,
- l'élément d'enveloppement est en matériau imperméable,
- l'élément d'enveloppement est un film plastique, un non-tissé, ou un tissu, à base de fibres synthétiques et/ou naturelles,
- les moyens de fermeture sont disposés sur la périphérie et en bordure de l'élément d'enveloppement,
- les moyens de fermeture comprennent un ourlet comprenant un cordon et une ouverture par laquelle sort ledit cordon,
- les moyens de fermeture sont des moyens élastiques,
- l'élément d'enveloppement comprend un ourlet, ou un biais, dans lequel passe un élastique dont la tension permet l'adaptation et la bonne tenue dudit élément d'enveloppement à tous les sacs à mains,
- l'élément d'enveloppement a une hauteur correspondant à la moitié de la hauteur du sac à main à protéger,
- l'élément d'enveloppement a une hauteur correspondant à un tiers de la hauteur du sac à main à protéger,
- l'élément d'enveloppement a une hauteur correspondant à un quart de la hauteur du sac à main à protéger.

La présente invention décrit également l'utilisation de la house de protection selon l'invention, pour protéger la partie inférieure d'un sac à main.

### Brève description des figures

La figure 1 est une représentation schématique d'une vue de coté de la housse de protection selon un premier mode de réalisation.

La figure 2 est une représentation schématique d'une vue en perspective de la housse de protection selon un second mode de réalisation.

La figure 3 est une représentation schématique d'une vue du dessus de la housse de protection selon un troisième mode de réalisation.

La figure 4 est une représentation schématique de l'élément de recouvrement avant la confection de la housse de protection selon l'invention.

La figure 5 est une représentation schématique de l'élément de recouvrement lors d'une étape de la confection de la housse de protection selon l'invention.

### Description détaillée de l'invention

La housse de protection 1 de sac à main selon l'invention comprend un élément d'enveloppement 2 qui comprend une surface intérieure 21 venant au contact avec le sac à main à protégé, une surface extérieure 22, ainsi qu'une ouverture 23 par laquelle la housse 1 est enfilée autour du sac à main à protéger.

L'élément d'enveloppement 2 est une enveloppe souple fait de tout matériau adéquat.

De préférence, l'élément d'enveloppement 2 est fait d'un matériau biodégradable.

De préférence, l'élément d'enveloppement 2 est fait d'un matériau élastique.

De préférence, l'élément d'enveloppement 2 est fait d'un matériau imperméable.

Dans une forme de réalisation préférée de l'invention, l'élément d'enveloppement 2 est fait dans sa totalité d'un matériau imperméable.

Dans une forme de réalisation préférée de l'invention, la partie inférieure de l'élément d'enveloppement 2 comprend au moins une couche d'un matériau imperméable. De préférence, la surface extérieure 22 la partie inférieure de l'élément d'enveloppement 2 est recouvert d'un matériau imperméable.

L'élément d'enveloppement 2 peut être un film plastique, un non-tissé, ou un tissu à base de fibres synthétiques et/ou naturelles. De préférence l'élément d'enveloppement 2 présente une épaisseur de 0,5 mm à 5 mm.

L'élément d'enveloppement 2 comprend en outre une poche externe 4, disposée sur la surface extérieure 22 dudit élément d'enveloppement 2, et débouchant vers l'extérieur de la housse de protection 1. De plus, l'élément d'enveloppement 2 comprend également une poche interne 5, disposée sur la surface intérieure 21 dudit élément d'enveloppement 2 et débouchant vers l'intérieur de la housse de protection 1. La poche externe 4 et la poche interne 5 s'étendent dans la partie médiane de la housse 1. L'extrémité supérieure des poches 4 e t 5 forme, de préférence, une ouverture débouchant sur l'ouverture 23 de la housse de protection 1.

De préférence, les poches 4 et 5 ont une dimension telle qu'elle permette de contenir la housse de protection 1. De préférence, les poches 4 et 5 ont une largeur comprises entre 5 et 20 cm, une longueur comprises entre 8 et 20 cm, pour une profondeur de 3 à 10 cm.

La poche externe 4 et la poche interne 5 sont faites en matériau souple, et de préférence, fait du même matériau que celui de l'élément d'enveloppement 2.

L'élément d'enveloppement 2 peut être de toute forme adéquat. Il peut être, par exemple, de forme carré, de forme rectangulaire (Fig.1), cylindrique (Fig. 2), ovoïde ou elliptique (Fig. 3).

La dimension de l'élément d'enveloppement 2, et donc de la poche qu'il forme, est telle qu'elle permet de couvrir la partie inférieure d'un sac à main, de préférence la moitié inférieure du sac à main, avantageusement le tiers inférieure du sac à main, de façon encore plus avantageuse le quart inférieure du sac à main.

Dans une forme de réalisation préférée de l'invention, l'élément d'enveloppement 2 a une dimension de 60 cm de long pour 10 cm de large.

Néanmoins l'élément d'enveloppement 2, fait d'un matériau élastique, permet à la housse de protection 1 de s'adapter à tout type de sacs à main, classiquement à des sacs à main ayant une dimension allant de 20 a 50 cm de long, 5 a 20 cm de large pour 10 à 30 cm de haut.

La housse de protection 1 comprend en outre des moyens de fermeture 3, disposés sur la périphérie et en bordure de l'élément d'enveloppement 2.

Dans une forme de réalisation préférée de l'invention, les moyens de fermeture 3 comprennent un ourlet 30 comprenant un cordon 32 qui permet de resserrer la housse de protection 1 autour du sac à main à protéger, ledit ourlet 30 comprenant en outre une ouverture 31 par laquelle sort ledit cordon 32 (Fig. 1 et Fig. 2). Cette forme de réalisation est particulièrement préférée pour les housses de protection des sacs à main de petite taille.

Dans une autre forme de réalisation préférée de l'invention, les moyens de fermeture 3 sont des moyens élastiques (Fig. 3). Les moyens de fermeture 3 comprennent un ourlet 30, ou un biais, dans lequel passe un élastique dont la tension permet l'adaptation et la bonne tenue dudit élément d'enveloppement 2 à tous les sacs à mains.

Dans une autre forme de réalisation préférée de l'invention, les moyens de fermeture 3 comprennent un cordon 32 et un élastique qui passent dans le même ourlet 30, ou biais, afin d'ajuster au mieux la housse de protection 1 au sac à main. Cette forme de réalisation est particulièrement préférée pour les housses de protection des sacs à main de petite taille

L'élément d'enveloppement 2 peut être formé d'une pièce, ou être formé par l'association de plusieurs pièces d'éléments non-tissés, ou de tissu.

De préférence, l'élément d'enveloppement 2 comprend plusieurs éléments tissés ou non-tissés, dont l'un des éléments, qui peut être avantageusement en papier par exemple, est solidaire de la housse de protection 1, mais peut en être séparé afin d'être jeté après usage.

A titre d'exemple, la housse de protection 1 selon l'invention, peut être fabriquée à partir d'une pièce de tissu en polyester, de forme rectangulaire de 88 cm de long pour 36 cm de large (Fig. 4). La poche externe 4 est disposée sur la face du tissu destinée à devenir la surface 22, et la poche 5 est disposée sur la face du tissu destinée à devenir la surface 21. De préférence, les poches 4 et 5 sont disposées de façon symétrique, de part et d'autre de l'axe A-B, comme illustré à la figure 4, avec leur ouverture dirigée vers l'extrémité de la pièce de tissu destinée à former l'ouverture 23 de la housse de protection 1. La pièce de tissu est pliée en deux dans le sens de la longueur, selon l'axe A-B, puis les cotés sont cousus. Lesdits cotés de l'élément d'enveloppement 2 sont ensuite découpés selon les axes A-D et E-F (Fig. 5) et les bords ainsi créés sont cousus pour former un arrondi. L'ourlet 30 (illustrés par les pointillées de la figure 4 et 5) est ensuite cousu, puis un cordon 32, ou un élastique, est enfilé dans l'ourlet 30. Dans le cas d'un cordon, une ouverture, ou boutonnière, est pratiquée dans l'ourlet 30 afin de laisser sortir le cordon 32 qui permettra de serrer la housse autour du sac à main à protéger.

Dans une autre forme de réalisation de la housse de protection 1, les poches 4 et 5 sont cousues sur les surfaces 21 et 22 après que la housse 1 soit formée, mais avant que les moyens de fermetures ne soient confectionnés.

La housse de protection 1 selon l'invention est destinée à utilisation transitoire et n'est pas destinée à recouvrir de façon permanente le sac à main à protéger.

Avant son utilisation, la housse de protection 1 selon l'invention est pliée dans la poche externe 4, ce qui permet son transport dans un sac à main dans un minimum d'encombrement. Pour protéger le sac à main, il suffit de sortir la housse 1 de sa poche externe 4, de la déplier, et de l'enfiler autour de la partie inférieure du sac à main. Le sac à main ainsi protégé peut être posé à terre ou sur toute surface humide et/ou souillée. Il suffit ensuite de retirer la housse 1, de retourner l'élément d'enveloppement 2 pour que la surface extérieure souillée se retrouve dès lors à l'intérieur de la housse 1, emprisonnant ainsi les souillures à l'intérieur de la housse 1. La housse 1 est ensuite pliée dans la poche interne 5 et peut être rangée dans le sac à main, avec un encombrement minimum, permettant ainsi aux souillures de ne pas souiller les objets déjà présent dans le sac à main.

## Revendications

1. Housse de protection (1) de sac à main comprenant un élément d'enveloppement (2) ayant une surface intérieure (21) venant au contact avec ledit sac à main et une surface extérieur (22), ladite housse (1) comprenant des moyens de fermeture (3) dudit élément d'enveloppement (2) autour dudit sac à main, ledit élément d'enveloppement (2) comprenant une poche (4) disposée sur la surface extérieure dudit élément d'enveloppement et une poche (5) disposée sur la surface intérieure (21) dudit élément d'enveloppement (2).

2. Housse de protection (1) selon la revendication 1, dans laquelle l'extrémité de la poche (4) disposée sur la surface extérieure (22) de l'élément d'enveloppement (2) et l'extrémité de la poche (5) disposée sur la surface intérieure (21) de l'élément d'enveloppement (2) forment une ouverture débouchant sur l'ouverture (23) de ladite housse de protection (1).

3. Housse de protection (1) selon l'une quelconque des revendications précédentes, dans laquelle l'élément d'enveloppement (2) est en matériau biodégradable.

4. Housse de protection (1) selon l'une quelconque des revendications précédentes, dans laquelle l'élément d'enveloppement (2) est en matériau élastique.

5. Housse de protection (1) selon l'une quelconque des revendications précédentes, dans laquelle l'élément d'enveloppement (2) est en matériau imperméable.

6. Housse de protection (1) selon l'une quelconque des revendications précédente, dans laquelle l'élément d'enveloppement (2) est un film plastique, un non-tissé, ou un tissu à base de fibres synthétiques et/ou naturelles.

7. Housse de protection (1) selon l'une quelconque des revendications précédentes, dans laquelle les moyens de fermeture (3) sont disposés sur la périphérie et en bordure de l'élément d'enveloppement (2).

8. Housse de protection (1) selon l'une quelconque des revendications précédentes, dans laquelle les moyens de fermeture (3) comprennent un ourlet (30) comprenant un cordon (32) et une ouverture (31) par laquelle sort ledit cordon (32).

9. Housse de protection (1) selon l'une quelconque des revendications précédentes, dans laquelle les moyens de fermeture sont des moyens élastiques.

10. Housse de protection (1) selon l'une quelconque des revendications précédentes, dans laquelle l'élément d'enveloppement (2) comprend un ourlet (30), ou un biais, dans lequel passe un élastique dont la tension permet l'adaptation et la bonne tenue dudit élément d'enveloppement à tous les sacs à mains.

11. Housse de protection (1) selon l'une quelconque des revendications précédentes, dans laquelle l'élément d'enveloppement(2) a une hauteur correspondant à la moitié de la hauteur du sac à main à protéger.

12. Housse de protection (1) selon l'une quelconque des revendications 1 à 11, dans laquelle l'élément d'enveloppement (2) a une hauteur correspondant à un tiers de la hauteur du sac à main à protéger.

13. Housse de protection (1) selon l'une quelconque des revendications 1 à 11, dans laquelle l'élément d'enveloppement (2) a une hauteur correspondant à un quart de la hauteur du sac à main à protéger.

14. Utilisation de la house de protection (1) selon l'une quelconque des revendications 1 à 13, pour protéger la partie inférieure d'un sac à main.
